# FASCICULE DE BREVET EUROPEEN

(11) **EP 0 203 243 B1**
(45) Date de publication et mention de la délivrance du brevet: **11.01.1989**
(21) Numéro de dépôt: 85830124.5
(22) Date de dépôt: 24.05.1985
(51) Int. Cl.: D05B 23/00

(54) **Procédé et dispositif pour placer automatiquement les bas tubolaires d'un collant sur les deux tubes de l'appareil de retournement pneumatique d'une machine à coudre les pointes de collant**
Verfahren und Vorrichtung um, zwecks Nähens, die Zehenden eines Strumpfes automatisch auf das offene Ende eines Wenderohres zu positionieren
Process and apparatus for automatically positioning the toe end of a stocking at the open end of an everting tube for sewing purposes

(43) Date de publication de la demande: 03.12.1986
(73) Titulaire: SOLIS S.r.l., I-50029 Tavarnuzze Firenze (IT)
(72) Inventeur: Gazzarrini, Vinicio, I-50023 Impruneta (Firenze) (IT)
(74) Mandataire: Martini, Lazzaro

(56) Documents cités:
- GB-A- 2 042 322
- GB-A- 2 140 467
- US-A- 3 738 294
- US-A- 4 192 242

## Description

L'invention concerne un procédé et un dispositif pour placer automatiquement, dans une quelconque position prédéfinie, les deux bas tubulaires d'un collant sur les tubes d'un appareil de retournement pneumatique d'une machine à coudre les pointes de collant afin de permettre la couture correcte et précise de ces pointes.

On sait que dans les machines à coudre les pointes de bas tubulaires le tube de l'appareil de retournement pneumatique sert à soutenir le bas retourné et deux ailettes latérales, coulissant longitudinalement par rapport audit tube, servent à faire glisser vers la machine à coudre la pointe du bas à coudre.

On connaît en outre, suite au brevet GB 1.577.758, un dispositif automatique pour placer l'extrémité du bas à coudre dans une position prédéfinie du tube de l'appareil de retournement pneumatique, lequel comprend un capteur de position (par ex. une photocellule) fixe, apte à reconnaître un détail (par ex. l'extrémité ouverte) du bas, et des engins pour saisir le bas en correspondance avec les ailettes latérales du retourneur, pour le faire avancer le long du tube, d'abord en avant, c'est-à-dire dans le sens de son extrémité ouverte et de façon que ledit détail du bas dépasse le capteur, puis en arrière et ce jusqu'à ce que ledit détail du bas arrive dans une position correspondant à celle du capteur, lequel commande alors l'ouverture des engins de prise.

Ce dispositif connu utilise des engins de prise qui se referment sur le bas toujours dans la même position par rapport au tube et qui font avancer le bas toujours selon une course de même longueur ; et étant donné que l'extrémité ouverte du bas, à la fin du retournement de celui-ci sur le tube, résulte mise dans une position qui varie suivant une marge fort large, lesdits engins de prise se referment toujours sur le bas à une certaine distance de la fin de celui-ci. En conséquence, durant l'avancement du bas vers l'extrémité libre du tube, même s'il a lieu à faible vitesse, se forment de nombreux plis dans la zone de terminaison du bas, qui se trouve hors des engins de prise ; pour éliminer ces plis, il faut alors tirer le bas en arrière à faible vitesse.

L'objectif principal de la présente invention est d'éliminer les inconvénients susmentionnés. L'invention, telle qu'elle est caractérisée par les revendications, résout le problème de faire glisser les deux bas d'un collant sur les deux tubes à ailettes d'un appareil de retournement pneumatique, à partir d'une quelconque position initiale de chaque bas vers une même position finale prédéfinie pour les deux bas, avec une seule et rapide course d'approche.

Conformément à l'invention, il est prévu d'utiliser un chariot mobile de direction parallèle à l'axe des tubes de l'appareil de retournement et portant deux sondes détectrices de la position des deux bas et deux couples de pinces pour entraîner la pointe des bas à coudre le long des ailettes latérales des tubes de l'appareil de retournement ; tandis que, durant la course du chariot vers l'extrémité libre des tubes, chaque sonde individualise un point prédéterminé décelable du bas correspondant, elle commande à la paire correspondante de pinces de se refermer sur le bas de façon à permettre de l'entraîner vers et jusqu'à la fin de la course du chariot à laquelle correspond l'ouverture automatique de toutes les pinces et partant la position finale et prédéfinie des bas sur les tubes de l'appareil de retournement.

Les avantages obtenus grâce à la présente invention consistent essentiellement en ce qu'il est possible d'opérer le retournement préalable des bas sur les tubes de l'appareil de retournement à une vitesse plus élevée de celle obtenue jusqu'à présent; que les bas glissent littéralement jusqu'à la position prédéfinie et ce en une seule course d'approche; que chaque bas est toujours saisi à la hauteur de son extrémité ouverte, quelle que soit la position de départ de chaque bas; que le glissement des deux bas est réalisé à une vitesse fort élevée et avec le tissu en position tendue; qu'il est possible de modifier la position de relâchement du bas.

L'invention est exposée plus en détail dans les pages qui suivent, à l'aide des dessins qui en représentent un exemple d'exécution.

La Figure 1 représente, schématiquement, la vue en plan d'une machine à coudre les pointes de collant de dames avec un dispositif pour placer les bas sur les deux tubes d'un appareil de retournement pneumatique, réalisé conformément à la présente invention ; la Figure 2 représente, en perspective, le détail des deux tubes à ailettes d'un appareil de retournement de la machine de la Figure 1 avec les deux bas mis dans la position correspondant à la fin de leur retournement ; la Figure 3 représente la vue en plan d'un dispositif conforme à l'invention relatif aux deux tubes de l'appareil de retournement de la Figure 2, en position de fin de course à vide; la Figure 4 représente la vue frontale du dispositif de la Figure 3 ; la Figure 5 représente la vue latérale gauche du dispositif de la Figure 3 ; la Figure 6 représente la section selon A-A de la Figure 3 ; la Figure 7 représente la vue en plan du dispositif de la Figure 3 en position de début de glissement du bas ; la Figure 8 représente la vue frontale du dispositif de la Figure 7 ; la Figure 9 représente la vue latérale gauche du dispositif de la Figure 7 ; la Figure 10 représente la vue en plan du dispositif de la Figure 3 en position de fin de glissement des deux bas ; la Figure 11 représente la vue frontale du dispositif de la Figure 10.

Conformément à la présente invention le procédé pour placer automatiquement les bas tubulaires d'un collant sur les tubes d'un appareil de retournement pneumatique d'une machine à coudre les pointes de collant comprenant le rappel mécanique des bas de l'intérieur des tubes et le glissement forcé des bas sur les ailettes latérales des tubes, permet, successivement : (a) d'explorer les bas le long d'une de leurs génératrices et de détecter, au moyen de deux sondes photo-électroniques, la position initiale d'un point-indice prédéterminé, de chaque bas tenu immobile sur le tube correspondant ; (b) de refermer sur chaque bas, en correspondance avec les ailettes du tube correspondant et sur commande de la sonde photo-électronique correspondante, alors que celle-ci a décelé le point-indice prédéterminé du bas, deux pinces correspondantes pour faire glisser l'extrémité à coudre de chaque bas vers la position finale prédéfinie du tube correspondant ; (c) de déplacer les deux couples de pinces ainsi refermées avec l'extrémité des bas à coudre le long des ailettes des tubes vers l'extrémité libre de ceux-ci et jusqu'à la fin de la course d'un chariot portant les sondes photo-électroniques et les pinces ; (d) d'ouvrir toutes les pinces, sur commande dudit chariot transporteur alors que celui-ci a atteint la fin de sa course, et ainsi de laisser les bas sur les tubes dans la même position prédéterminée.

Ledit point-indice des bas peut manifestement être la limite entre le renforcement de la pointe et le reste du bas ou la fin du bas ou encore un signe particulier, tel un fil de couleur foncée, préalablement inséré dans le tissé du bas.

Le dispositif de réalisation dudit procédé conformément à l'invention comprend, en combinaison :
- un couple de tubes de retournement 10 horizontaux, placés côte à côte et faisant partie d'un bras d'un carrousel 1 à plusieurs bras, tournant, pas à pas, dans le sens contraire aux aiguilles d'une montre autour de son propre axe central, vertical. Ledit carrousel fait partie d'une machine à coudre les pointes de collant, à plusieurs stations (A-B-C-D1-D2-E), dans laquelle la station A est prévue pour l'alimentation automatique des collants en position retournée, position qui est obtenue grâce à un dispositif 2 qui ne fait pas l'objet de la présente invention ; la station B permet le rappel des jambes du collant de l'intérieur des deux tubes 10, en en complétant le retournement vers l'extérieur de ces tubes, au moyen de deux rouleaux correspondants 12 rotatifs, connus en tant que tels ; la station C permet de placer les deux bas 3 dans une position prédéterminée sur les tubes 10, grâce au dispositif qui fait l'objet de la présente invention ; les stations D1, D2 permettent la couture de la pointe 31 de l'un (le droit) et l'autre (le gauche) bas du collant, séparément, au moyen de deux machines correspondantes coupe-couture 4, connues en tant que telles : lesdites machines coupe-couture 4 effectuent en même temps la couture du bas droit et du bas gauche de deux collants différents ; la station E permet de redresser et d'éloigner, à main droite, le collant terminé, au moyen d'engins pneumatiques, connus en tant que tels ;
- un chariot 5, mobile en phase par rapport aux mouvements du carrousel 1, sur un rail 6 horizontal, disposé en dessous des deux tubes 10, arrêtés à la station C ; ledit chariot 5 porte dans s'a partie supérieure trois étriers 50, à profil vertical en forme de C, justaposés, orientés de manière parallèle auxdits tubes 10 et reliés entre eux par des traverses 51, de manière à laisser le passage libre pour les tubes 10 pendant la rotation, pas à pas, du carrousel 1.

A chaque couple d'étriers 50 contigus sont associées deux mâchoires 52 et 52' horizontales, articulées sur le bras, respectivement supérieur et inférieur, des étriers correspondants 50 et reliées entre elles au moyen d'un système de leviers 53 pour former deux pinces correspondantes (52, 52') lesquelles se referment longitudinalement et de part et d'autre sur les ailettes latérales 11 de chaque tube 10, sous l'effet de deux ressorts de rappel 54 et, au contraire, s'ouvrent par action d'un cylindre pneumatique 55. A la traverse supérieure 51 sont associées deux sondes 56 photo- électroniques, alignées entre elles en direction transversale, au-dessus des tubes 10, chacune des sondes étant située en retrait par rapport aux deux extrémités des mâchoires 52 du tube correspondant 10 : la position de chacune des sondes 56 en direction parallèle à l'axe du tube 10 correspondant pouvant être réglée à volonté en rapport avec le point-indice 30 prédéfini du bas 3 et avec la position prédéterminée du bas sur le tube 10. Chacune desdites sondes 56 est reliée à un cylindre correspondant 55 de manière à effectuer, séparément, la fermeture des pinces correspondantes (52, 52') sur les ailettes 11 des deux tubes 10 lorsque, après que chaque bas 3 a été exploré séparément sous l'effet du mouvement du chariot 5, le point-indice prédéterminé 30 de chaque bas 3 a été décelé. Enfin, chacun desdits cylindres 55 est asservi à un seul interrupteur 57 de fin de course du chariot 5 de façon à désamorcer toutes les pinces (52, 52') et ainsi de provoquer l'immobilisation des deux bas 3 dans la position prédéfinie sur les deux tubes 10.

Conformément à l'invention, il est également prévu d'utiliser deux sondes 56 pour chaque tube 10' de l'appareil de retournement pneumantique, disposées au-dessus du tube, à proximité des ailettes latérales, l'une associée à une pince (52, 52') et l'autre associée à l'autre pince et deux cylindres correspondants 55 permettant d'actionner les pinces (52, 52') séparément, de façon à permettre de saisir le bas sur les deux ailettes 11 du tube 10 à des moments différents et de façon à obtenir que l'extrémité ouverte du bas qui, à la fin du retournement se trouverait orientée en oblique par rapport à l'axe-même du tube, soit disposée, à la fin du glissement, de manière perpendiculaire par rapport à l'axe du tube 10.

Le fonctionnement a lieu comme suit. Tandis que le carrousel 1 avance d'un pas, le chariot 5 effectue une course d'aller à vide, c'est-à-dire avec les pinces (52, 52') ouvertes, vers le centre du carrousel 1 et lorsque les deux tubes 10 avec les deux bas 3 retournés sur ceux-ci atteignent la station C et s'y arrêtent, le chariot 5 est déjà arrivé à la fin de sa course d'aller et s'est arrêté. Le chariot 5 effectue immédiatement sa course de retour, durant laquelle, chacune des deux sondes 56 commence par explorer longitudinalement le bas correspondant 3 et aussitôt qu'elle a décelé le point-indice prédéfini 30, elle ordonne le désamorçage du cylindre correspondant 55, en provoquant ainsi la fermeture des pinces correspondantes (52, 52') ; ensuite, l'extrémité 31 de chaque bas 3 est entraînée jusqu'à la fin de la course de retour du chariot 5 ; une fois celle-ci atteinte, au moyen de l'interrupteur 57, ledit chariot 5 commande la mise en action des deux cylindres 55, en provoquant ainsi l'ouverture instantanée de toutes les pinces (52, 52') et partant l'immobilisation des pointes des deux bas 3, dans la position prédéfinie sur les tubes 10. Le carrousel 1 avance alors d'un pas et porte les tubes 10 à la station D1 : là les ailettes latérales 11 d'un des tubes 10, en avançant le long du tube au-delà de son extrémité, transportent l'extrémité du bas correspondant à coudre dans la zone où se trouve la machine coupe-couture 4 qui se trouve à la station D1 ; de même, à la station suivante D2, les ailettes 11 de l'autre tube 10 transporteront l'extrémité de l'autre bas 3 à coudre en face de la machine coupe-couture 4 qui se trouve à ladite station D2 de la machine à coudre les pointes.

## Revendications

1. Un procédé pour placer automatiquement les bas tubulaires d'un collant sur les deux tubes de l'appareil de retournement pneumatique d'une machine à coudre les pointes de collant et comprenant le rappel de chaque bas (3) de l'intérieur du tube correspondant (10) avec retournement sur l'extérieur du tube et le glissement obligé de chaque bas sur les ailettes (11) latérales du tube (10), procédé caractérisé par le fait qu'il permet, successivement :
a) d'explorer les deux bas suivant une de leurs génératrices et de déceler, au moyen de deux sondes photo-électroniques (56), la position initiale d'un point-indice (30) prédéfini de chaque bas (3), en place sur le tube correspondant (10) ;
b) de refermer sur chaque bas, en correspondance avec les ailettes latérales (11) du tube correspondant (10), sur commande de la sonde photo-électronique correspondante (56), quand celle-ci a décelé le point-indice (30) prédéfini du bas, une paire correspondante de pinces (52, 52') afin d'assurer le glissement de l'extrémité (31) à coudre vers la position finale prédéfinie sur le tube (10) correspondant ;
c) de déplacer les deux paires de pinces (52, 52') susmentionnées ainsi refermées ensemble avec l'extrémité (31) sousjacente du bas (3) à coudre le long des ailettes (11) des tubes (10) vers l'extrémité libre de ceux-ci et ce jusqu'à la fin de la course d'un chariot (5) mobile en direction parallèle aux tubes (10) et portant lesdites sondes photoélectroniques (56) et lesdites paires de pinces (52, 52') ;
d) d'ouvrir les deux paires de pinces (52, 52') sus mentionnées sur commande dudit chariot transporteur (5) lorsque celui-ci a atteint la fin de sa course et ainsi d'abandonner l'extrémité (31) des deux bas (3) à coudre dans la position prédéfinie sur les tubes (10).

2. Un procédé conforme à la revendication 1 caractérisé par le fait que la fermeture des deux pinces (52, 52') d'entraînement de chaque bas (3) a lieu en correspondance avec l'extrémité ouverte de ceux-ci de façon à assurer que la partie à coudre (31) du bas soit entraînée tendue, sur toute la longueur de la course correspondante d'approche à la position prédéfinie sur le tube correspondant (10).

3. Un procédé conforme à la revendication 1 caractérisé par le fait que la fermeture des deux pinces (52, 52') d'entraînement de chaque bas a lieu à des moments différents, de manière à obtenir que le bout de chaque bas (3) initialement oblique, se mette, à la fin du glissement, perpendiculaire à l'axe du tube (10) correspondant.

4. Dispositif pour placer automatiquement les bas tubulaires d'un collant au-dessus des deux tubes de l'appareil de retournement pneumatique d'une machine à coudre les pointes de collant dont les bras à deux tubes (10) forment un carrousel (1) horizontal selon le procédé conforme aux revendications 1 à 3 et comprenant des engins (12) pour le rappel des jambes (3) du collant de l'intérieur des deux tubes (10) en en complétant le retournement sur l'extérieur de ces tubes et des engins à pince (52, 52') pour le glissement obligé de chaque jambe (3) sur les ailettes latérales (11) du tube (10) correspondant, dispositif caractérisé par le fait qu'il prévoit : un chariot (5) mobile alternativement sur un rail (6) horizontal et parallèle auxdits tubes (10), arrêtés à une station de la machine à coudre les pointes, et portant au moins deux sondes (56) photo-électroniques pour l'exploration longitudinale des deux bas (3), séparément, et l'individualisation de leur point détectable (30) prédéterminé ; deux paires de pinces (52, 52') pour saisir, séparément, les deux bas (3) sur les ailettes (11) des deux tubes (10) ; au moins deux cylindres (55) pneumatiques pour actionner les deux paires de pinces (52, 52') susmentionnées, chacune de celles-ci étant amor- cée/désamorcée par une sonde (56) correspondante quand cette dernière a décelé point-indice (30) du bas correspondant (3) et désamor- cée/amorcée par le même interrupteur (57) de fin de course du chariot (5) de façon que chaque bas (3) soit saisi quelle que soit sa position initiale sur le tube correspondant (10), simultanément ou non, par les deux pinces (52, 52') suivant que le bout du bas soit placé sur le tube (10) de manière perpendiculaire ou oblique par rapport à l'axe de celui-ci.

5. Dispositif conforme à la revendication 4 caractérisé par le fait que les sondes (56) photoélectroniques pour l'exploration des bas (3) sont placées au-dessus des tubes (10) selon un alignement perpendiculaire à l'axe des tubes (10), dans une zone intermédiaire par rapport aux mâchoires (52) des pinces correspondantes (52, 52') et en retrait par rapport aux deux extrémités des mâchoires (52) pour permettre de faire glisser tendues les extrémités (31) à coudre des bas (3) sur toute la longueur de la course correspondante d'approche à la position prédéfinie sur les tubes (10).

6. Dispositif conforme à la revendication 4 caractérisé par le fait que la position desdites sondes (56) et dudit interrupteur (57) peut être réglée dans la direction parallèle à l'axe longitudinal des tubes (10) afin de permettre de modifier la position prédéfinie du bas (3) sur les tubes (10), en rapport avec le point (30) du bas (3) préalablement choisi comme indice.

7. Dispositif conforme à la revendication 4 caractérisé par le fait que ledit chariot (5) comprend trois étriers (50) à profil vertical en forme de C, juxtaposés et parallèles aux tubes (10) de manière à laisser libre passage aux tubes (10) durant la rotation du carrousel (1), et qu'aux bras supérieurs/inférieurs desdits étriers (50) sont articulées les mâchoires supérieures/inférieures (52/52') desdites pinces (52, 52').

8. Dispositif conforme à la revendication 4 caractérisé par le fait que la mâchoire supérieure (52) et la mâchoire inférieure (52') de chaque pince (52, 52') sont reliées entre elles au moyen d'un système de leviers (53) pour en permettre l'ouverture/fermeture sur commande d'un cylindre correspondant (55) pneumatique, en coopération avec un ressort de rappel (54).

9. Dispositif conforme à la revendication 4 caractérisé par le fait que ledit chariot (5) effectue sa course d'aller à vide vers le centre du carrousel (1) pendant l'avancement d'un pas de celui-ci, et sa course d'entraînement du bas (3) vers l'extrémité libre des tubes (10) pendant l'arrêt du carrousel (1).

## Claims

1. A method for the automatic positioning of the tubular legs of tights on the two tubes of the pneumatic reversing apparatus of a machine for sewing the toes of tights comprising the mechanical recall of each leg (3) from the interior of the corresponding tube (10) with the turning inside out on the exterior of the tube and the forced sliding of each leg on the lateral flanges (11) of the tube (10), characterized in that it enables, in sequence :
a. The exploration of the two legs along one of their generatrices and the detection, by two photoelectronic probes (56), of the initial position of a predetermined reference point (30) of each leg (3) positioned on the corresponding tube (10) ;
b. The closure around each leg, at the location or the lateral flanges (11) of the corresponding tube (10), at the command of the corresponding photoelectronic probe (56) when the latter has detected the predetermined reference point (30) of the leg, of a corresponding pair of grippers (52, 52') so as to cause the end (31) to be sewn to slide towards the predetermined final position on the corresponding tube (10) ;
c. The displacement of the two pairs of grippers (52, 52') closed in this way together with the underlying end (31) of the leg (3) to be sewn along the flanges (11) of the tubes (10) towards the free end thereof and up to the end of the stroke of a carriage (5) moving in a direction parallel to the tubes (10) and bearing the photo-electronic probes (56) and the pairs of grippers (52, 52') ;
d. The opening of the two pairs of grippers (52, 52') at the command of the conveyor carriage (5) when the latter has reached the end of its stroke thus leaving the end (31) of the two legs (3) to be sewn in the predetermined position on the tubes (10).

2. A method as claimed in claim 1, characterized in that the closure of the two grippers (52, 52') entraining each leg (3) takes place at the open end thereof so as to ensure that the portion (31) to be sewn of the leg is entrained tautly over the entire length of the corresponding approach movement to the predetermined position on the corresponding tube (10).

3. A method as claimed in claim 1, characterized in that the closure of the two grippers (52, 52') entraining each leg takes place- at different times so that the end of each leg (3), which is initially oblique, is placed, at the end of sliding, perpendicular to the axis of the corresponding tube (10).

4. A device for the automatic positioning of the tubular legs of tights above the two tubes of the pneumatic reversing apparatus of a machine for sewing the toes of tights whose arms in the form of two tubes (10) form a horizontal spider (1) in accordance with the method as claimed in claims 1 to 3 and comprising means (12) for the recall of the legs (3) of the tights from the interior of the two tubes (10) completing their reversing on the exterior of theses tubes and gripper means (52, 52') for the forced sliding of each leg (3) on the lateral flanges (11) of the corresponding tube (10), characterized in that it comprises a carriage (5) iwhich can move in an alternating manner on a horizontal rail (6) parallel to the tubes (10) stopped at a station of the toe-sewing machine and bearing at least two photo-electronic probles (56) for the longitudinal exploration of the two legs (3) separately and the identification of their predetermined detectable point (30), two pairs of grippers (52, 52') for separately gripping the two legs (3) on the flanges (11) of the two tubes (10), at least two pneumatic cylinders (55) for the actuation of the two pairs of grippers (52, 52'), each of these being activated/disactivated by a corresponding probe (56) when the latter has detected the reference point (30) of the corresponding leg (3) and disac- tivated/activated by the same switch (57) for the end of the stroke of the carriage (5) such that each leg (3) is gripped, whather the end of the leg is positioned obliquely or perpendicular to the axis of the tube (10).

5. A device as claimed in claim 4, characterized in that the photo-electronic probes (56) for the exploration of the legs (3) are positioned above the tubes (10) in perpendicular alignment to the axis of the tubes (10) in an intermediate zone with respect to the jaws (52) of the corresponding grippers (52, 52') and to the rear with respect to the two ends of the jaws (52) to enable the ends (31) to be sewn of the legs (3) to slide tautly over the entire length of the corresponding approach stroke to the predetermined position on the tubes (10).

6. A device as claimed in claim 4, characterized in that the position of the probes (56) and of the switch (57) may be adjusted in the direction parallel to the longitudinal axis of the tubes (10) in order to enable a modification of the predetermined position of the leg (3) on the tubes (10) with respect to the point (30) of the leg (3) previously selected as the reference.

7. A device as claimed in claim 4, characterized in that the carriage (5) comprises three stirrups (50) with a vertical C-shaped profile which are justaposed and parallel to the tubes (10) so as to leave a free passage for the tubes (10) during the rotation of the spider (1) and in that the upper and lower jaws (52, 52') of the grippers (52, 52') are articulated on the upper and lower arms of the stirrups (50).

8. A device as claimed in claim 4, characterized in that the upper jaw (52) and the lower jaw (52') of each gripper (52, 52') are connected together by a system of levers (53) to enable its opening and closure at the command of a corresponding pneumatic cylinder (55) in cooperation with a recall spring (54).

9. A device as claimed in claim 4, characterized in that the carriage (5) carries out its empty outward stroke towards the centre of the spider (1) during the advance by one step of the latter, and its stroke entraining the leg (3) towards the free and of the tubes (10) during the stoppage of the spider (1).

## Patentansprüche

1. Verfahren zur automatischen Positionierung der schlauchförmigen Strumpfteile einer Strumpfhose auf die beiden Rohre der pneumatischen Wendevorrichtung einer Nähmaschine zum Nähen der Zehenenden der Strumpfhose, wobei jeder Strumpfteil (3) aus dem Inneren des entsprechenden Rohres (10) zurückgezogen und auf die Außenseite des Rohres umgewendet wird, und wobei jeder Strumpfteil zwangsweise auf den seitlich am Rohr (10) vorgesehenen Rippen (11) verschoben wird, und das Verfahren dadurch gekennzeichnet ist, daß es nacheinander folgende Maßnahmen erlaubt :
a) Untersuchen der beiden Strumpfteile entlang einer ihrer Mantellinien und Feststellen der anfänglichen Position eines auf jedem Strumpfteil (3) vorbestimmten Indexpunktes (30) in der Position auf dem entsprechenden Rohr (10) mittels zwei photoelektrischen Fühlern (56) ;
b) Schließen eines entsprechenden Paares von Klemmen (52, 52') auf jedem Strumpfteil in Verbindung mit den seitlichen Rippen (11) des entsprechenden Rohres (10) auf Befehl des entsprechenden photoelektrischen Fühlers (56), wenn dieser den auf dem Strumpfteil vorbestimmten Indexpunkt (30) festgestellt hat, um das Verschieben des zu vernähenden Endes (31) in die Endposition sicherzustellen, welche auf dem entsprechenden Rohr (10) vorbestimmt ist ;
c) Verschieben der beiden auf diese Weise geschlossenen Paare von Klemmen (52, 52') zusammen mit dem darunterliegenden Ende (31) des zu vernähenden Strumpfteils (3) entlang der Rippen (11) der Rohre (10) zum freien Ende dieser Rohre hin und bis zum Ende des Bewegungspfades eines Schlittens (5) der in einer zu den Rohren (10) parallelen Richtung bewegbar ist und die photoelektrischen Fühler (56) und die Paare von Klemmen (52, 52') trägt ;
d) Öffnen der beiden Paare von Klemmen (52, 52') auf Befehl des Schlitten-Transporteurs, wenn dieser das Ende seines Bewegungspfades erreicht, wodurch dabei das Ende (31) der beiden zu nähenden Strumpfteile (3) in der auf den Rohren (10) vorbestimmten Stellung freigegeben wird.

2. Verfahren nach Anspruch 1, dadurch gekennzeichnet, daß das Schließen der beiden Klemmen (52, 52') zum Antreiben bzw. Mitziehen jedes Strumpfteils (3) entsprechend mit deren offenem Ende derart stattfindet, daß sichergestellt wird, daß der zu vernähende Teil (31) des Strumpfteils gespannt mitgezogen wird, und zwar über die ganze Länge des entsprechenden Annäherungsweges an die auf dem entsprechenden Rohr (10) vorbestimmte Position.

3. Verfahren nach Anspruch 1, dadurch gekennzeichnet, daß das Schließen der beiden Klemmen (52, 52') zum Mitziehen jedes Strumpfteils zu unterschiedlichen Zeitpunkten stattfindet, und zwar derart, daß das anfänglich schräg liegende Ende jedes Strumpfteils (3) sich am Ende des Gleitweges senkrecht zur Achse des entsprechenden Rohres (10) ausrichtet.

4. Vorrichtung zur Durchführung des Verfahrens nach den Ansprüchen 1 bis 3 zur automatischen Positionierung der rohrförmigen Strumpfteile eine Strumpfhose über zwei Rohren der pneumatischen Wendevorrichtung einer Nähmaschine zum Nähen der Zehenenden der Strumpfhose, wobei die Arme mit zwei Rohren (10) ein horizontales Karussel (1) bilden, mit zwei Einrichtungen (12) zum Rückholen der Beine (3) der Strumpfhose aus dem Inneren der beiden Rohre (10), wobei das Umwenden auf der Außenseite dieser Rohre vollendet wird, und mit Klemmeinrichtungen (52, 52') zum Zwangsverschieben jedes Beins (3) auf den seitlichen Rippen (11) des entsprechenden Rohrs (10), dadurch gekennzeichnet, daß die Vorrichtung folgende Merkmale umfaßt : eine Schlitten (5), der alternativ auf einer zu den Rohren (10) horizontalen und parallelen Schiene (6) bewegbar ist, wobei die Rohre and einer Station der Maschine zum Nähen der Zehenenden festgelegt ist, und wobei der Schlitten wenigstens zwei photoelektrische Fühler (56) trägt, um die beiden Strumpfteile (3) getrennt voneinander in Längsrichtung zu untersuchen und einzeln ihren detektierbaren vorbestimmten Punkt (30) zu bestimmen ; zwei Paare von Klemmen (52,52') zum getrennten Ergreifen der beiden Strumpfteile (3) auf den Rippen (11) der beiden Rohre (10) ; wenigstens zwei pneumatische Zylinder (55) zur Betätigung der beiden Paare von Klemmen (52, 52'), von denen jede durch einen entsprechenden Fühler (56) betätigt/gelöst wird, wenn der Fühler der Indexpunkt (30) des entsprechenden Strumpfteils (3) festgestellt hat, sowie gelöst/betätigt durch den gleichen Bewegungsendschalter (57) des Schlittens (5), und zwar derart, daß jeder Strumpfteil (3) unabhängig von seiner anfänglichen Stellung auf dem entsprechenden Rohr (10) gleichzeitig oder nicht durch die beiden Klemmen (52, 52') ergriffen wird, und zwar je nachdem, ob das Ende des Strumpfteils auf dem Rohr (10) senkrecht oder schräg bezüglich dessen Achse positioniert ist.

5. Vorrichtung nach Anspruch 4, dadurch gekennzeichnet, daß die photoelektrischen Fühler (56) zur Untersuchung der Strumpfteile (3) über den Rohren (10) gemäß einer senkrechten Ausrichtung zur Achse der Rohre (10) in einem mittleren Bereich bezüglich von Backen (52) der entsprechenden Klemmen (52, 52') positioniert und bezüglich der beiden Enden der Backen (52) zurückgesetzt sind, um es zu gestatten, daß die zu vernähenden Enden (31) der Strumpfteile (3) über die gesamte Länge des entsprechenden Annäherungsweges an die auf den Rohren (10) vorbestimmte Position gespannt verschoben werden.

6. Vorrichtung nach Anspruch 4, dadurch gekennzeichnet, daß die Position der beiden Fühler (56) und des Schalters (57) in der zur Längsachse der Rohre (10) parallelen Richtung eingestellt werden kann, um es zu gestatten, daß die vorbestimmte Position des Strumpfteils (3) auf den Rohren (10) bezüglich des vorher als Index gewählten Punktes (30) des Strumpfteils (3) verändert werden kann.

7. Vorrichtung nach Anspruch 4, dadurch gekennzeichnet, daß der Schlitten (5) drei Bügel (50) umfaßt, die ein vertikales Profil in Gestalt eines C besitzen und nebeneinander und parallel zu den Rohren (10) derart angeordnet sind, daß während der Rotation des Karussels (1) für die Rohre (10) ein freier Durchgang gelassen wird, und daß auf den oberen/unteren Armen der Bügel (50) die oberen/unteren Backen (52, 52') der Klemmen (52, 52') angelenkt sind.

8. Vorrichtung nach Anspruch 4, dadurch gekennzeichnet, daß die obere Backe (52) und die untere Backe (52') jeder Klemme (52, 52') miteinander mittels eines Systems von Hebeln (53) verbunden sind, um dadurch das Öffnen/Schlie- ßen auf Befehl eines entsprechenden pneumatischen Zylinders (55) in Zusammenarbeit mit einer Rückholfeder (54) zu ermöglichen.

9. Vorrichtung nach Anspruch 4, dadurch gekennzeichnet, daß der Schlitten (5) seinen Leerbewegungshub zum Zentrum des Karussells (1) während des Vorschubes eines Schrittes des Karussels ausführt, und daß sein Antriebshub für den Strumpfteil (3) zum freien Ende der Rohre (10) hin während des Stillstandes des Karussels (1) stattfindet.
